# FASCICULE DE BREVET EUROPEEN

(11) **EP 1 957 734 B1**
(45) Date de publication et mention de la délivrance du brevet: **22.07.2009**
(21) Numéro de dépôt: 06778223.5
(22) Date de dépôt: 10.08.2006
(51) Int. Cl.: E05B 17/04

(54) **VERROU DEBRAYABLE POUR UN MECANISME DE SERRURE AUTOMOBILE**
ENTRIEGELBARES SCHLOSS FÜR EINEN KRAFTFAHRZEUGSCHLOSSMECHANISMUS
RELEASABLE LOCK FOR A MOTOR VEHICLE LOCK MECHANISM

(30) Priorité: 17.08.2005 FR 0508573
(43) Date de publication de la demande: 20.08.2008
(73) Titulaire: Valeo Securité Habitacle, 94042 Créteil (FR)
(72) Inventeur: FLANDRINCK, Christian, F-94042 Créteil Cedex (FR)
(86) Numéro de dépôt international: PCT/EP2006/065226
(87) Numéro de publication internationale: WO 2007/020232

(56) Documents cités:
- EP-A- 0 943 758
- WO-A-02/097222
- WO-A-20/04035971
- US-A- 5 911 766
- US-B1- 6 523 382

## Description

L'invention concerne un verrou débrayable pour un mécanisme de serrure automobile.

L'adjonction d'un mécanisme de débrayage sur un verrou destiné à une serrure automobile permet d'éviter que ce verrou ne soit forcé.

Un tel verrou débrayable est décrit dans le document de brevet WO02/097222.

Un tel verrou débrayable, notamment pour un mécanisme de serrure de véhicule automobile, comporte un stator fixe constitué d'au moins deux parties demi-cylindriques, un rotor qui est monté en rotation dans le stator et qui comporte des paillettes mobiles radialement sous l'action d'une clé destinée à être introduite axialement dans le rotor, le rotor étant accouplé avec un levier de commande, appelé batteuse, lorsque la clé est conforme, et désaccouplé de cette dernière en position débrayée.

Le débrayage s'effectue au moyen de nervures agencées à l'intérieur du stator et le rotor est accouplé à un élément de sortie équivalent à un levier de commande, par l'intermédiaire d'un entraîneur.

Selon ce verrou connu, le rotor et l'entraîneur guidé en rotation sur le rotor sont dans une configuration sensiblement de disposition bout à bout. Ces deux pièces sont sensiblement disposées l'une en prolongement de l'autre.

L'entraîneur comporte un anneau principal et des pattes de guidage qui s'étendent axialement depuis l'anneau et qui sont destinées à être reçues dans des encoches axiales correspondantes du levier de commande.

Cet agencement de verrou pose les problèmes techniques suivants.

De par sa configuration en disposition bout à bout, la longueur d'un tel verrou est relativement importante.

Par ailleurs, l'entraîneur est une pièce relativement fragile de par sa constitution.

Les pièces constitutives de ce verrou sont relativement nombreuses et posent un problème de jeu angulaire entre elles.

Par ailleurs, la constitution du dispositif de débrayage à l'intérieur du stator peut entraîner un blocage des paillettes relativement facilement et une usure du stator par ces paillettes en position de débrayage.

L'invention résout ces problèmes en proposant un verrou débrayable particulièrement compact, c'est-à-dire de longueur limitée, et de constitution particulièrement robuste.

Pour ce faire, l'invention propose un verrou débrayable, notamment pour un mécanisme de serrure de véhicule automobile, comportant un stator fixe constituée d'au moins deux parties demi-cylindriques, un rotor qui est monté en rotation dans le stator et qui comporte des paillettes mobiles radialement sous l'action d'une clé destinée à être introduite axialement dans le rotor, le rotor étant accouplé avec un levier de commande, appelé batteuse, lorsque la clé est conforme, et désaccouplé de cette dernière en position débrayée, verrou **caractérisé en ce que** ledit accouplement du rotor et de la batteuse est direct et en ce que le verrou comporte une douille intermédiaire tubulaire qui est montée en rotation autour de son axe dans le stator et qui est mobile axialement par rapport au stator, le rotor étant fixe axialement dans la douille intermédiaire et le rotor et la douille intermédiaire étant bloqués en rotation l'une par rapport à l'autre par les paillettes lorsque la clé n'est pas conforme.

Un tel verrou est d'encombrement particulièrement réduit. Sa longueur peut être réduite d'environ 8mm par rapport à un verrou connu. A titre d'exemple, il est possible de réaliser un verrou de longueur inférieure à 45cm et de diamètre inférieur à 30mm.

Le rendement d'un verrou conforme à l'invention est de plus amélioré puisque la chaîne cinématique en fonctionnement normal comporte uniquement deux pièces en prise mutuelle, le rotor et la batteuse.

Selon un mode de réalisation préféré, le rotor et la douille intermédiaire sont liés en translation dans une direction allant de la batteuse vers l'entrée de clé, à l'encontre de l'effort d'un ressort de compression.

De préférence, le verrou comprend également un indexeur qui est mobile axialement entre une position de repos et une position de débrayage, sous l'effet d'une rotation de la douille par rapport au stator consécutive à l'entraînement en rotation du rotor à l'aide d'une clé non conforme, cet indexeur étant lié en rotation à la batteuse.

Avantageusement, le rotor et l'indexeur sont liés en translation.

Le stator peut comporter un plot de guidage et de butée sur sa face intérieure.

De préférence, la douille intermédiaire comporte une encoche à côtés inclinés destinée à recevoir ledit plot en position embrayée.

Et avantageusement, l'indexeur comporte des pans inclinés destinés à venir contre ledit plot en position débrayée.

Selon l'invention, de préférence, lesdites deux parties de stator bloquent par une de leurs extrémités une tête de clé au moyen d'une rainure agencée à cette extrémité.

La tête de clé peut être ainsi montée de façon indépendante aux pièces constitutives du verrou et peut être choisie selon les contraintes d'effraction ou de corrosion exigées.

Avantageusement, lesdites deux parties de stator viennent se bloquer par l'intermédiaire d'une bride dans une rainure annulaire agencée sur la batteuse

Le verrou conforme à l'invention présente une tenue à l'effraction, que ce soit à l'arrachement ou à l'enfoncement, améliorée.

Cette inviolabilité est également renforcée par un angle réduit au niveau de la batteuse sur la partie arrière. Le verrou conforme à l'invention présente un angle de débattement à ce niveau inférieur à 8° au lieu de 15° dans les verrous connus.

L'invention est décrite ci-après plus en détail à l'aide de figures ne représentant qu'un mode de réalisation préféré de l'invention.

La figure 1 est une vue éclatée en perspective d'un verrou débrayable conforme à l'invention.

La figure 2 est une vue en perspective du verrou débrayable conforme à l'invention, en position initiale.

La figure 3 est une vue en coupe transversale en position avant débrayage.

La figure 4 est une vue en perspective d'un verrou conforme à l'invention, en position embrayée, le stator n'étant que partiellement représenté et le ressort de compression n'étant pas représenté.

La figure 5 est une vue en perspective d'un verrou conforme à l'invention, en position débrayée, le stator n'étant que partiellement représenté et le ressort de compression n'étant pas représenté.

On a représenté sur la figure 1 un verrou rotatif d'axe longitudinal A1 comportant des moyens de débrayage conforme aux enseignements de l'invention. Ce verrou est représenté sur la figure 2 en position initiale avant introduction d'une clé.

Le verrou 10 comporte essentiellement un rotor 12 qui est monté tournant, autour de l'axe A1, à l'intérieur d'un stator 14 fixe constitué de deux parties demi-cylindriques 14A et 14B, avec interposition entre les deux d'une douille intermédiaire 16 tubulaire qui est montée en rotation autour de son axe dans le stator et qui est mobile axialement par rapport au stator.

Cette douille intermédiaire 16 comporte à proximité de sa face frontale tournée vers la batteuse 24, sur une portion de sa périphérie une encoche 16 dont les côtés sont inclinés. Par ailleurs, cette douille est en butée contre le rotor grâce à une bride annulaire 16B (visible sur la figure 3), dans une direction dirigée de la batteuse vers l'entrée de clé.

Le rotor 12 est destiné à être entraîné en rotation à l'aide d'une clé (non représentée) introduite axialement à l'intérieur du rotor 12 au travers d'une entrée de clé 18 agencée dans une face transversale avant 20 du rotor 12, laquelle face 20 est recouverte par un capot de tête 21 destiné par exemple à affleurer à l'extérieur d'un panneau de carrosserie (non représenté) du véhicule.

L'extrémité axiale arrière 22 du rotor 12 est destinée à entraîner en rotation un levier de commande ou barillet 24 d'un mécanisme de serrure (non représenté) pour autoriser la condamnation et la décondamnation d'un ouvrant du véhicule.

Le rotor 12 est susceptible d'entraîner en rotation le levier de commande 24, uniquement en présence d'une clé conforme, dans une position embrayée dans laquelle sont liés en rotation le rotor 12 et le levier de commande 24 par l'intermédiaire d'un agencement d'emboîtement. Dans une position débrayée, le rotor 12 n'est plus susceptible d'entraîner le levier 24 en rotation.

Un ressort hélicoïdal de compression 30 est interposé entre le stator 14 et la douille intermédiaire 16 pour solliciter cette dernière axialement vers l'arrière vers sa position embrayée.

Le stator 14 est de forme générale tubulaire cylindrique, une fois les deux parties 14A, 14B assemblées, et il peut comporter des moyens (non représentés) qui permettent le montage et la fixation du verrou 10 sur le véhicule. Le stator comporte sur sa face intérieure un plot de butée et de guidage 14C dont les côtés présentent une forme en Vé tangentielle par rapport à cette face intérieure sur chacune de ses extrémités. Dans la position embrayée, l'encoche 16A de la douille intermédiaire est emboîtée dans ce plot de butée et de guidage 14C sous l'effort du ressort de compression 30.

De manière connue, le rotor 12 est destiné à recevoir des paillettes 32 agencées dans des plans transversaux qui se succèdent à intervalles réguliers selon la direction de l'axe A1 du verrou 10 et qui sont reçues dans des logements correspondants du rotor 12.

Les paillettes 32 sont mobiles radialement dans le rotor 12 et elles sont sollicitées élastiquement vers une position saillante dans laquelle elles dépassent partiellement à l'extérieur des logements du rotor 12.

Au contraire, lorsqu'une clé conforme est introduite à l'intérieur du rotor 12, les paillettes 32 sont entièrement escamotées radialement vers l'intérieur dans le rotor 12.

Ainsi, lorsque la clé conforme est introduite dans le rotor 12, celui-ci peut pivoter librement par rapport à la douille intermédiaire cylindrique 16 et par rapport au stator 14.

Au contraire, si on introduit dans le rotor 12 une clé non conforme, ou tout autre outil, comme illustré sur la figure 3, les paillettes 34 ne sont pas entièrement escamotées et sont reçues à l'intérieur de fenêtres correspondantes 36 agencées dans la douille intermédiaire 16. Ainsi, les paillettes 34 immobilisent en rotation le rotor 12 par rapport à la douille intermédiaire 16 qui, elle, reste libre en rotation par rapport au stator 14.

Un indexeur 28 est constitué d'une bague ouverte qui est clipsée dans une rainure 23 agencée à proximité de l'extrémité 22 du rotor tournée vers la batteuse 24. L'indexeur 28 est donc lié en translation avec le rotor Sur cette bague sont agencées en direction de la batteuse deux languettes 28A, 28B d'encastrement dans la batteuse 24. Sur sa face tournée vers le rotor, l'indexeur 28 comporte deux pans inclinés 28C et 28D. Comme il sera vu plus loin, ces deux pans inclinés sont en butées contre le plot de butée et de guidage 14C du stator en position débrayé.

Le verrou 10 comporte également un ressort de rappel 50 fonctionnant en torsion et servant au rappel de la batteuse 24 en position initiale.

Le fonctionnement du verrou conforme à l'invention va maintenant être décrit en référence aux autres figures.

Sur la figure 4, une clé conforme a été introduite dans le rotor 12 par l'entrée de clé 18 et le verrou est donc en position embrayée. Les paillettes 32 sont donc escamotées à l'intérieur du rotor 12 qui peut tourner dans la douille intermédiaire 16.

Dans cette position, le rotor 12 peut être tourné avec la clé et entraîne avec lui la batteuse 24 en rotation, libérant la serrure.

La douille intermédiaire 16 reste immobile en rotation, liée au stator 14 par le plot de butée et de guidage 14C et l'indexeur 28 tourne librement avec la batteuse 24 par l'intermédiaire de ses pattes 28A et 28B.

La rotation de la batteuse 24 est obtenue par la rotation des pièces suivantes : clé / rotor / batteuse.

En fin de course, lorsque la clé est lâchée, le ressort de rappel 50 dont une extrémité est fixe et une autre extrémité en butée contre une bride 24A de la batteuse 24, fait revenir la batteuse en position initiale ainsi que l'entraîneur et le rotor.

Sur les figures 3 et 5, une clé non conforme a été introduite dans le rotor 12 par l'entrée de clé 18 et le verrou est donc en position débrayée. Les paillettes 32 ne sont donc pas escamotées à l'intérieur du rotor 12 qui est en conséquence lié en rotation à la douille intermédiaire 16, par encastrement des paillettes dans cette dernière.

La rotation de la clé non conforme entraîne donc en rotation le rotor 12 et la douille intermédiaire 16 liés. Cette douille intermédiaire 16, de par la coopération d'un côté de Vé du plot de butée et de guidage 14C, tournés vers le rotor, et d'un pan incliné de l'encoche 16A de la douille, est translatée en direction de l'entrée de clé à l'encontre de l'effort du ressort de compression 30. Par sa bride annulaire 16B, la douille intermédiaire 16 entraîne avec elle le rotor 12 dans cette translation en direction de l'entrée de clé. Le rotor se déconnecte alors de son emboîtement avec la batteuse 24. Par ailleurs, le rotor 12 et l'indexeur 28 étant liés en translation, l'indexeur est également déplacé dans le même sens et ses pans inclinés 28C et 28D viennent en butée contre les côtés des Vé du plot de butée et de guidage 14C, tournés vers la batteuse. Dans cette position, il est immobilisé et bloque la batteuse par l'intermédiaire de ses branches d'engrénement 28A, 28B.

La rotation volontaire de la clé entraîne donc le déplacement des pièces suivantes : translation de la douille intermédiaire / translation du rotor // translation de l'indexeur / blocage en rotation de la batteuse.

Lors de l'introduction ultérieure d'une clé conforme, le rotor 12 est tourné grâce à la rotation de la clé jusqu'à la position initiale représentée sur les figures 2, puis le verrou est embrayé si la clé est conforme ou est débrayée si la clé n'est pas conforme.

Le verrou conforme à l'invention est pourvu d'une tête de rotor 21 blindée, par exemple en acier fritté. Le stator 14 en deux parties améliore également la tenue aux chocs.

Ce verrou présente des qualités d'inviolabilité accrue par rapport à l'art antérieur.

Les deux parties de stator 14A, 14B enferme les pièces constitutives du verrou et bloquent par une de leurs extrémités la tête de clé 21 au moyen d'une rainure 21A, 21B agencée à cette extrémité et dans laquelle est emboîtée la tête de clé. A leur autre extrémité, elles viennent se bloquer par l'intermédiaire d'une bride 24B, 24C dans une rainure annulaire 24D agencée sur la batteuse 24.

## Revendications

1. Verrou débrayable (10), notamment pour un mécanisme de serrure de véhicule automobile, comportant un stator fixe (14) constitué d'au moins deux parties demi-cylindriques (14A, 14B), un rotor (12) qui est monté en rotation dans le stator et qui comporte des paillettes (32) mobiles radialement sous l'action d'une clé destinée à être introduite axialement dans le rotor, le rotor (12) étant accouplé avec un levier de commande (24), appelé batteuse, lorsque la clé est conforme, et désaccouplé de cette dernière en position débrayée, verrou **caractérisé en ce que** ledit accouplement du rotor (12) et de la batteuse (24) est direct et **en ce que** le verrou comporte une douille intermédiaire tubulaire (16) qui est montée en rotation autour de son axe dans le stator et qui est mobile axialement par rapport au stator (14), le rotor (12) étant fixe axialement dans la douille intermédiaire (16) et le rotor (12) et la douille intermédiaire (16) étant bloqués en rotation l'une par rapport à l'autre par les paillettes lorsque la clé n'est pas conforme.

2. Verrou selon la revendication 1, **caractérisé en ce que** le rotor (12) et la douille intermédiaire (16) sont liés en translation dans une direction allant de la batteuse (24) vers l'entrée de clé (20), à l'encontre de l'effort d'un ressort de compression (30).

3. Verrou selon la revendication 1 ou 2, **caractérisé en ce qu'**il comprend également un indexeur (28) qui est mobile axialement entre une position de repos et une position de débrayage, sous l'effet d'une rotation de la douille (16) par rapport au stator (14) consécutive à l'entraînement en rotation du rotor (12) à l'aide d'une clé non conforme, cet indexeur (28) étant lié en rotation à la batteuse (24).

4. Verrou selon la revendication 3, **caractérisé en ce que** le rotor (12) et l'indexeur (28) sont liés en translation.

5. Verrou selon l'une des revendications précédentes, **caractérisé en ce que** le stator (14) comporte un plot de guidage et de butée (14C) sur sa face intérieure.

6. Verrou selon la revendication 5, **caractérisé en ce que** la douille intermédiaire (16) comporte une encoche (16A) à côtés inclinés destinée à recevoir ledit plot (14C) en position embrayée.

7. Verrou selon la revendication 3 ou 4 et la revendication 5 ou 6, **caractérisé en ce que** l'indexeur (28) comporte des pans inclinés (28C, 28D) destinés à venir contre ledit plot (14C) en position débrayée.

8. Verrou selon l'une des revendications précédentes, **caractérisé en ce que** lesdites deux parties de stator (14A, 14B) bloquent par une de leurs extrémités une tête de clé (21) au moyen d'une rainure (21A, 21B**)** agencée à cette extrémité.

9. Verrou selon l'une des revendications précédentes, **caractérisé en ce que** lesdites deux parties de stator (14A, 14B) viennent se bloquer par l'intermédiaire d'une bride (24B, 24C) dans une rainure annulaire (24D) agencée sur la batteuse (24).

## Claims

1. Releasable lock (10), particularly for a motor vehicle latch mechanism, comprising a fixed stator (14) consisting of at least two semicylindrical portions (14A, 14B), a rotor (12) that is rotatably mounted in the stator and that comprises tumblers (32) that can be moved radially under the action of a key designed to be inserted axially into the rotor, the rotor (12) being coupled with a control lever (24) called a cam when the key is suitable, and uncoupled from the latter in the released position, the lock **characterized in that** said coupling of the rotor (12) and of the cam (24) is direct and **in that** the lock comprises an intermediate tubular socket (16) that is mounted so as to rotate about its axis in the stator and that can be moved axially relative to the stator (14), the rotor (12) being fixed axially in the intermediate socket (16) and the rotor (12) and the intermediate socket (16) being prevented from rotating relative to one another by the tumblers when the key is not suitable.

2. Lock according to Claim 1, **characterized in that** the rotor (12) and the intermediate socket (16) are connected in translation in a direction going from the cam (24) to the key entrance (20), against the force of a compression spring (30).

3. Lock according to Claim 1 or 2, **characterized in that** it also comprises an indexer (28) that can be axially moved between a rest position and a released position, under the effect of a rotation of the socket (16) relative to the stator (14) following the rotation of the rotor (12) with the aid of an unsuitable key, this indexer (28) being connected in rotation to the cam (24).

4. Lock according to Claim 3, **characterized in that** the rotor (12) and the indexer (28) are connected in translation.

5. Lock according to one of the preceding claims, **characterized in that** the stator (14) comprises a guidance and abutment contact block (14C) on its inner face.

6. Lock according to Claim 5, **characterized in that** the intermediate socket (16) comprises a notch (16A) with inclined sides designed to receive said contact block (14C) in the engaged position.

7. Lock according to Claim 3 or 4 and Claim 5 or 6, **characterized in that** the indexer (28) comprises inclined faces (28C, 28D) designed to come against said contact block (14C) in the released position.

8. Lock according to one of the preceding claims, **characterized in that** said two stator portions (14A, 14B) immobilize via one of their ends a key head (21) by means of a groove (21A, 21B) arranged at this end.

9. Lock according to one of the preceding claims, **characterized in that** said two stator portions (14A, 14B) come to be immobilized by means of a flange (24B, 24C) in an annular groove (24D) arranged on the cam (24).

## Patentansprüche

1. Ausrückbarer Riegel (10), insbesondere für einen Schlossmechanismus eines Kraftfahrzeugs, mit einem festen Stator (14), der aus mindestens zwei halbzylindrischen Teilen (14A, 14B) besteht, mit einem Rotor (12), der drehbar im Stator montiert ist und unter der Wirkung eines Schlüssels, der dazu bestimmt ist, axial in den Rotor eingeführt zu werden, radial bewegliche Plättchenzuhaltungen (32) aufweist, wobei der Rotor (12) mit einem Steuerhebel (24), Hebelzylinder genannt, gekoppelt wird, wenn der Schlüssel bestimmungsgemäß ist, und von diesem letzteren in der ausgerückten Stellung entkoppelt ist, wobei der Riegel **dadurch gekennzeichnet ist, dass** die Kopplung des Rotors (12) und des Hebelzylinders (24) direkt ist und dass der Riegel eine rohrförmige Zwischenhülse (16) aufweist, die um ihre Achse drehbar in den Stator montiert und axial bezüglich des Stators (14) beweglich ist, wobei der Rotor (12) axial in der Zwischenhülse (16) fest ist und der Rotor (12) und die Zwischenhülse (16) durch die Plättchenzuhaltungen in Drehung zueinander blockiert werden, wenn der Schlüssel nicht bestimmungsgemäß ist.

2. Riegel nach Anspruch 1, **dadurch gekennzeichnet, dass** der Rotor (12) und die Zwischenhülse (16) in Translationsbewegung in einer Richtung vom Hebelzylinder (24) zum Schlüsseleingang (20) gegen die Kraft einer Druckfeder (30) verbunden sind.

3. Riegel nach Anspruch 1 oder 2, **dadurch gekennzeichnet, dass** er ebenfalls einen Indexierer (28) aufweist, der axial zwischen einer Ruhestellung und einer Ausrückstellung unter der Wirkung einer Drehung der Hülse (16) bezüglich des Stators (14) nach dem Drehantrieb des Rotors (12) mit Hilfe eines nicht bestimmungsgemäßen Schlüssels beweglich ist, wobei dieser Indexierer (28) in Drehung mit dem Hebelzylinder (24) verbunden ist.

4. Riegel nach Anspruch 3, **dadurch gekennzeichnet, dass** der Rotor (12) und der Indexierer (28) in Translationsbewegung verbunden sind.

5. Riegel nach einem der vorhergehenden Ansprüche, **dadurch gekennzeichnet, dass** der Stator (14) ein Führungs- und Anschlagklötzchen (14C) auf seiner Innenseite aufweist.

6. Riegel nach Anspruch 5, **dadurch gekennzeichnet, dass** die Zwischenhülse (16) eine Aussparung (16A) mit geneigten Seiten aufweist, die dazu bestimmt ist, das Klötzchen (14C) in der eingerückten Stellung aufzunehmen.

7. Riegel nach Anspruch 3 oder 4 und Anspruch 5 oder 6, **dadurch gekennzeichnet, dass** der Indexierer (28) geneigte Kantenstreifen (28C, 28D) aufweist, die dazu bestimmt sind, in der ausgerückten Stellung gegen das Klötzchen (14C) in Anlage zu kommen.

8. Riegel nach einem der vorhergehenden Ansprüche, **dadurch gekennzeichnet, dass** die zwei Statorteile (14A, 14B) durch eines ihrer Enden eine Schlitsselabdeckung (21) mittels einer Nut (21 A, 21B) blockieren, die an diesem Ende angeordnet ist.

9. Riegel nach einem der vorhergehenden Anspruch, **dadurch gekennzeichnet, dass** die zwei Statorteile (14A, 14B) sich mittels eines Flanschs (24B, 24C) in einer Ringnut (24D) blockieren, die auf dem Hebelzylinder (24) angeordnet ist.
